# EUROPÄISCHE PATENTSCHRIFT

(11) **EP 0 387 192 B1**
(45) Veröffentlichungstag und Bekanntmachung des Hinweises auf die Patenterteilung: **08.09.1993**
(21) Anmeldenummer: 90810148.8
(22) Anmeldetag: 27.02.1990
(51) Int. Cl.: E02B 7/22, E02B 7/54

(54) **Dammbalken**
Stop logs
Poutrelles de bouchure

(30) Priorität: 06.03.1989 DE 8902684 U
(43) Veröffentlichungstag der Anmeldung: 12.09.1990
(73) Patentinhaber: ALUSUISSE-LONZA SERVICES AG, 8034 Zürich (CH)
(72) Erfinder: Herz, Erich, D-7700 Singen (DE); Ebert, Ulrich, D-7700 Singen (DE)

(56) Entgegenhaltungen:
- EP-A- 0 163 292
- AU-B- 64 034
- CH-A- 306 934

## Beschreibung

Die Erfindung betrifft einen Dammbalken mit Dichtungsleiten für eine Absperreinrichtung, die insbesondere im Wasserbau verwendet wird, mit einem langgestreckten im Querschnitt rechteckförmigen Hohlkörper, der gegenüberliegend eine mit einem Nutelement versehene Anschlußseite und eine dazu im wesentlichen parallele, mit einem zum Nutelement komplementären Federelement versehene Anschlußseite sowie zwei gegenüberliegende, im wesentlichen parallele außen ebenflächige Wandseiten aufweist, die anschlußseitig in Dichtungsauflageflächen enden, und mit auf den Dichtungsauflageflächen einer Anschlußseite angeordneten Dichtungsleisten, von denen jede eine abstehende Kopfleiste aufweist, der eine anschlußseitige Vertiefung für ihre Aufnahme zugeordnet ist.

Bei einem solchen aus der EP-A-0163 292 bekannten Dammbalken sind Dichtungen in Form von Dichtungsleisten an den Dichtungsauflageflächen der mit dem Nutelement versehenen Anschlußseite angebracht. Die Dichtungsleisten sind auf der der Dichtungsauflagefläche abgewandten Seite ebenflächig. Die Dammbalken werden so aufeinandergesetzt, daß das Federelement des unteren Dammbalkens in die Nut des oberen Dammbalkens eingreift. Die ebene Fläche der Dichtungsleiste liegt dabei auf der Dichtungsauflagefläche der mit einem Federelement versehenen Anschlußseite auf.

Um eine ausreichende Dichtigkeit der durch das Aufeinandersetzen der Dammbalken geschaffenen Absperreinrichtung zu erreichen, müssen die Dammbalken mit Hilfe von Spannbolzen verspannt werden, damit kein Wasser zwischen der ebenen Fläche der Dichtungsleiste und der auf dieser aufliegenden Dichtungsauflagefläche austritt. Dies macht die Montage und die Demontage der Absperreinrichtung aufwendig.

Der Erfindung liegt die Aufgabe zugrunde, den Dammbalken mit Dichtungsleiten der gattungsgemäßen Art mit konstruktiv einfachen Mitteln so weiterzubilden, daß sich mit ihm eine gut abdichtende und leicht montier- bzw. demontierbare Absperreinrichtung aufbauen läßt.

Diese Aufgabe wird ausgehend vom Stand der Technik dadurch gelöst, daß die Dichtungsleisten auf den Dichtungsauflageflächen der mit dem Federelement versehenen Anschlußseite angeordnet sind und jeweils auf der von ihrer Dichtungsauflagefläche abgewandten Seite wenigstens eine Dichtlippe aufweisen, die von der an ihre Dichtungsauflagefläche angrenzenden ebenflächige Wandseite weg nach innen zum Federelement hin geneigt ist.

Wenn die erfindungsgemäßen Dammbalken zu einer Absperreinrichtung aufeinandergesetzt werden, um beispielsweise Wasser von einem von Wasser frei zu haltenden Bereich abzutrennen, tritt das Wasser an der mit Wasserdruck beaufschlagten Seite der Absperreinrichtung zwischen der jeweiligen Dichtungsleiste und der auf den Dichtungslippen anliegenden nutseitigen Dichtungsauflagefläche des darauf gesetzten Dammbalkens ein. Das Wasser kann jedoch nicht in den von Wasser frei zu haltenden Bereich austreten, da der zwischen den aufeinandergesetzten Dammbalken vorhandene Wasserdruck die Dichtlippen der auf der Seite dieses Bereiches angeordneten Dichtungsleisten aufgrund der Neigung zum Federelement hin gegen die nutseitige Dichtungsauflagefläche des auf den Dichtungslippen gesetzten Dammbalkens drückt.

Dies macht ein zusätzliches Verspannen der Dammbalken überflüssig, wodurch der Montageaufwand für den Aufbau einer aus den Dammbalken bestehenden Absperreinrichtung gering ist. Die Anordnung der Dichtungsleisten auf der Dichtungsauflagefläche der mit dem Federelement versehenen Anschlußseite bewirkt, daß die Dichtungsleisten nicht überstehen und somit bei der Handhabung wie auch bei der Lagerung vor Beschädigung geschützt sind.

Die Erfindung wird anhand eines Ausführungsbeispiels näher erläutert. Es zeigt
- Fig. 1: einen Dammbalken,
- Fig. 2: eine Dichtungsleiste für den Dammbalken von Fig. 1 und
- Fig. 3: in einer Teilansicht zwei aufeinandergesetzte Dammbalken.

Der Dammbalken 10 besteht wie in Fig. 1 gezeigt aus einem langgestreckten im Querschnitt rechteckförmigen Hohlkörper. Der Hohlkörper besitzt eine in Fig. 1 untere Anschlußseite 22, die mit einem Nutelement 12 versehen ist und eine der unteren Anschlußseite gegenüberliegende zu ihr parallele obere Anschlußseite 20, die mit einem zum Nutelement 12 komplementären Federelement 14 versehen ist, das von zwei im Abstand angeordneten, sich von der oberen Anschlußseite 20 nach oben erstreckenden, im Abstand angeordneten Federzungen 14a, 14b gebildet wird. Weiter weist der Hohlkörper zwei gegenüberliegende parallele außen ebenflächige Wandseiten 16, 18 auf.

Die Wandseiten 16, 18 erstrecken sich nach unten über die untere Anschlußseite 22 hinaus, und bilden mit dieser das Nutelement 12. Nach oben hin erstrecken sich die Wandseiten 16, 18 über die obere Anschlußseite 20 hinaus und bilden mit den jeweiligen Außenseiten der Federzungen 14a bzw. 14b und der oberen Anschlußseite 20 Vertiefungen 24. Die Stirnseiten der Wandseiten 16, 18 bilden obere Dichtungsauflageflächen 26 bzw. untere Dichtungsauflageflächen 28. Die zwischen den Federzungen 14a, 14b und den entsprechenden über die obere Anschlußseite 20 vorstehenden Abschnitten der Wandseiten 16 bzw. 18 ausgebildeten Vertiefungen 24 bilden in ihrem oberen Bereich eine schlitzförmige Öffnung, die sich nach unten beidseitig über einen Absatz zu einem Hohlraum erweitert.

Die in Fig. 2 gezeigte Dichtungsleiste 30 hat einen im wesentlichen L-förmigen Querschnitt mit zwei rechtwinklig ineinander übergehenden Stegen 32 und 31. Der sich in Fig. 2 nach unten erstreckende, eine Kopfleiste 32 bildende Steg ist pfeilförmig ausgebildet, wobei die Pfeilspitze nach unten zeigt, so daß die schaftseitigen Endränder 33 dem anderen Steg 31 der L-förmigen Dichtungsleiste 30 zugewandt sind. Dieser andere Steg 31 hat eine im wesentlichen rechteckige Querschnittsform. Auf der der Kopfleiste 32 gegenüberliegenden Seite des rechteckigen Steges 31 sind Dichtungslippen 34, 36 parallel im Abstand zueinander angeordnet, die von der Stirnseite des rechteckigen Steges 31 weg zur Seite der Kopfleiste 32 hin geneigt sind. Dabei geht die Stirnseite des rechteckigen Steges 31 in die vordere, in Fig. 2 rechte Dichtungslippe 34 über.

Fig. 3 zeigt zwei aufeinandergesetzte Dammbalken 10 einer Absperreinrichtung. Die Dichtungsleiste 30 ist so in den unteren Dammbalken 10 eingesetzt, daß sich die pfeilförmige Kopfleiste 32 in der Vertiefung 24 befindet und die Endränder 33 der Pfeilspitzen der Kopfleiste 32 an den Absätzen der Vertiefung 24 anliegen, wodurch sie die Dichtungsleiste 30 auf dem unteren Dammbalken 10 verankern. Die den Dichtungslippen 34, 36 gegenüberliegende Seite des rechteckigen Steges 31 der Dichtungsleiste 30 liegt plan auf der Dichtungsauflagefläche 26 des unteren Dammbalkens 10 auf. Die Stirnseite des rechteckigen Steges 31 ist mit der Wandseite 16 bündig.

Der obere Dammbalken ist so auf den unteren Dammbalken 10 aufgesetzt, daß das Federelement 14 des unteren Dammbalkens 10 in das Nutelement 12 des oberen Dammbalkens eingreift. Dabei liegt der obere Dammbalken mit seiner nutelementseitigen Dichtungsauflagefläche 28 auf den zum Federelement 14 hin geneigten Dichtungslippen 34, 36 der Dichtungsleiste 30 auf. Da die Dichtungslippen 34, 36 zum Federelement 14 hin geneigt sind, werden sie durch einen zwischen den aufeinandergesetzten Dammbalken vorhandenen Wasserdruck P gegen die nutelementseitige Dichtungsauflagefläche 28 des oberen Dammbalkens gedrückt. Dies schafft eine Abdichtung, die verhindert, daß Wasser zwischen den aufeinandergesetzten Dammbalken nach außen, in Fig. 3 nach rechts, austreten kann.

## Patentansprüche

1. Dammbalken (10) mit Dichtungsleiten (30) für eine Absperreinrichtung, die insbesondere im Wasserbau verwendet wird, mit einem langgestreckten im Querschnitt rechteckförmigen Hohlkörper, der gegenüberliegend eine mit einem Nutelement (12) versehene Anschlußseite und eine dazu im wesentlichen parallele, mit einem zum Nutelement komplementären Federelement (14) versehene Anschlußseite sowie zwei gegenüberliegende, im wesentlichen parallele außen ebenflächige Wandseiten (16, 18) aufweist, die anschlußseitig in Dichtungsauflageflächen (26) enden, und mit auf den Dichtungsauflageflächen (26) einer Anschlußseite angeordneten Dichtungsleisten (30), von denen jede eine abstehende Kopfleiste (32) aufweist, der eine anschlußseitige Vertiefung (24) für ihre Aufnahme zugeordnet ist, dadurch **gekennzeichnet,** daß die Dichtungsleisten (30) auf den Dichtungsauflageflächen (26) der mit Federelement (14) versehenen Anschlußseite (20) angeordnet sind und jeweils auf der von ihrer Dichtungsauflagefläche (26) abgewandten Seite wenigstens eine Dichtlippe (34, 36) aufweisen, die von der an ihre Dichtungsauflagefläche (26) angrenzenden ebenflächigen Wandseite (16) weg nach innen zum Federelement (14) hin geneigt ist.

## Claims

1. Stop log (10) with sealing strips (30) for a shut-off device used in particular in hydraulic engineering, comprising an elongated hollow beam with a rectangular cross section which has a connecting side provided with a groove element (12) and an opposing connecting side substantially parallel thereto provided with a tongue element (14) complementary to the groove element and two opposing substantially parallel outwardly planar wall sides (16, 18) which end in sealing bearing surfaces (26) at the connecting sides, and comprising sealing strips (30) arranged on the sealing bearing surfaces (26) of a connecting side, each of which has a projecting head strip (32) which is associated with a recess (24) for receiving it at the connecting side, characterised in that the sealing strips (30) are arranged on the sealing bearing surfaces (26) of the connecting side (20) provided with the tongue element (14) and each have at least one sealing lip (34, 36) on the side remote from its sealing bearing surface (26) which is inclined away from the planar wall side (16) adjacent to its sealing bearing surface (26) inwardly towards the tongue element (14).

## Revendications

1. Poutre de barrage (10) à baguettes d'étanchéité (30) destinée à un dispositif de bouchure utilisé notamment dans la construction hydraulique, comportant un corps creux allongé, de section rectangulaire, présentant en opposition une face de raccordement munie d'un élément formant rainure (12) et une face de raccordement qui lui est sensiblement parallèle, munie d'un élément formant ressort (14) complémentaire de l'élément formant rainure ainsi que deux faces formant parois (16, 18) opposées, sensiblement parallèles, à surface plane vers l'extérieur et qui se terminent du côté raccordement en surfaces d'appui pour joints (26) et des baguettes d'étanchéité (30) disposées sur les surfaces d'appui pour joints (26) d'une face de raccordement et dont chacune présente une moulure de tête (32) en saillie à laquelle correspond une dépression (24) du côté raccordement pour son logement, caractérisée en ce que les baguettes d'étanchéité (30) sont disposées sur les surfaces d'appui pour joints (26) de la face de raccordement (20) munie de l'élément formant ressort (14) et présentent chaque fois sur la face opposée à leur surface d'appui pour joints (26) au moins une lèvre d'étanchéité (34, 36) qui est inclinée vers l'intérieur en direction de l'élément formant ressort (14), en direction opposée de la face formant paroi (16) à surface plane, adjacente à leur surface d'appui pour joints (26).
